# NEUE EUROPÄISCHE PATENTSCHRIFT

(11) **EP 0 165 893 B2**
(45) Veröffentlichungstag und Bekanntmachung des Hinweises auf die Entscheidung über den Einspruch: **09.06.1993**
(45) Hinweis auf die Patenterteilung: 26.04.1989
(21) Anmeldenummer: 85810080.3
(22) Anmeldetag: 28.02.1985
(51) Int. Cl.: H05B 41/392

(54) **Einrichtung zur Steuerung der Helligkeit von Leuchtstofflampen**
Brightness control device for a fluorescent lamp
Dispositif de commande de luminosité pour une lampe fluorescente

(30) Priorität: 21.06.1984 CH 3017/84
(43) Veröffentlichungstag der Anmeldung: 27.12.1985
(73) Patentinhaber: Starkstrom-Elektronik AG, CH-5430 Wettingen (CH)
(72) Erfinder: Kamber, Fredy, CH-5422 Oberehrendingen (CH)
(74) Vertreter: Schick, Carl

(56) Entgegenhaltungen:
- DE-A- 2 938 529
- US-A- 4 096 413

## Beschreibung

Die Erfindung bezieht sich auf eine Einrichtung zur Steuerung der Helligkeit von Leuchtstofflampen gemäss dem Oberbegriff des Patentanspruchs 1.

Es sind zahlreiche Steuerungseinrichtungen dieser Art bekannt, die jedoch deshalb nachteilig sind, weil sie sich zur Steuerung der Helligkeit von Leuchtstofflampen mit hoher Zündspannung und schlechten Steuereigenschaften, wie beispielsweise den sogenannten Slimline-Röhren miteinem Durchmesser von 26 mm, nicht oder nur mit aufwendigen Hilfsschaltungen verwenden lassen, und weil sie nur einen beschränkten Steuerbereich mit nicht ausreichend tiefer Minimalhelligkeit zulassen.

Mittels Phasenanschnitts des speisenden Netzwechselstroms ist eine Steuerung der Helligkeit nicht möglich, wenn die Glühkathoden der Leuchtstofflampen durch einen Heiztransformator vorgeheizt werden, da die Lampen nicht zünden. Wenn jedoch auf einen Heiztransformator verzichtet wird und dafür ein konventionelles Glimmstartergerät vorgesehen wird, ist eine Zündung der Lampen bei Vollaussteuerung möglich. Mit zusätzlichen Schaltungsmassnahmen im Phasenanschnittgerät ist ein Steuerbereich bis auf etwa 20 % hinunter realisierbar. Da bei Unterschreiten eines bestimmten Lampenstromes die Glühkathoden der Lampen jedoch zu wenig geheizt werden, so dass ihre Emissionsfähigkeit stark sinkt, und damit die Lampen bereits nach wenigen Betriebsstunden zufolge Zerstörung unbrauchbar werden, ist der zulässige Steuerbereich auf etwa 50 % beschränkt.

Es ist auch bekannt, Leuchtstofflampen mit einem Wechselstrom höherer Frequenz zu speisen, das heisst mit einer oberhalb 20 kHz liegenden Frequenz. Mittels eines elektronischen Vorschaltgeräts wird hierbei die höherfrequente Speisespannung bzw. der höherfrequente Speisestrom zur Steuerung der Helligkeit verändert. Eine ungesteuerte Stromversorgung zur Heizung der Glühkathoden ist hierbei nicht erforderlich. Da durch die vorgeschaltete, mittels Phasenanschnitts oder eines Regeltransformators vorgenommene Spannungs- bzw. Stromsteuerung die abgegebene Leistung des elektronischen Vorschaltgeräts stark reduziert wird und dadurch die aus der gleichen Quelle gespiesene Glühkathodenheizung ungenügend wird, ist der erzielbare Steuerbereich auf etwa 10 % begrenzt.

Es ist ferner eine Einrichtung bekannt geworden, bei welcher einerseits den Glühkathoden der Leuchtstofflampen zu ihrer Heizung dauernd ein ungesteuerter Strom zugeführt wird, so dass eine Zerstörung der Lampen nicht zu befürchten ist. Andererseits wird der Speisestrom der Lampen mittels Phasenanschnitts gesteuert, wobei zum Zünden und zum Wiederzünden der Lampen bei dem zufolge der Phasenanschnittsteuerung lückenhaften Strom parallel zu den Lampen eine geringe höherfrequence Energie dauernd zugeführt wird. Zufolge dieser höherfrequenten Energie ergibt sich eine minimale Helligkeit, wenn das Phasenanschnittgerät vollständig zurückgesteuert ist. Bei Vollaussteuerung des Phasenanschnittgeräts wird volles Licht erreicht. Da nun für ein sicheres Zünden der Lampen einerseits und ein stabiles Brennen der Lampen im gesteuerten Zustand andererseits eine bestimmte minimale höherfrequente Energie den Lampen zugeführt werden muss, ist der erzielbare Steuerbereich auf etwa 4 % (1 : 25) beschränkt.

Es hat sich jedoch gezeigt, dass es in zahlreichen Fällen erwünscht ist, eine wesentlich kleinere steuerbare Minimalhelligkeit zu erreichen, was mit den bekannten Einrichtungen nicht möglich ist.

Aufgabe der vorliegenden Erfindung ist deshalb, eine Vorrichtung der eingangs genannten Art zu schaffen, mit welcher die Helligkeit der Leuchtstofflampen ohne Beeinträchtigung der Emissionsfähigkeit ihrer Glühkathoden in einem Bereich von vollem Licht bis zu einerwesentlich unterhalb von 4 % liegenden Minimalhelligkeit kontinuierlich steuerbar ist.

Zur Lösung dieser Aufgabe weist die Einrichtung gemäss der Erfindung die im kennzeichnenden Teil des Patentanspruchs 1 angeführten Merkmale auf.

Dadurch, dass bei der erfindungsgemässen Einrichtung der Leuchtstofflampe eine höherfrequente Zündenergie hoher Leistung, jedoch nur im Anschnittzeitpunkt jeder Halbwelle der Netzwechselspannung zugeführt wird, kann die Zeitdauer der Einspeisung der höherfrequenten Energie erheblich verkürzt werden. Dadurch kann eine Minimalhelligkeitvon weit unter 1 % erzieltwerden. Wenn beim Zurucksteuern des Phasenanschnitts gleichzeitig die Leistung der durch die Triggerschaltung ausgelösten, gedämpften Zündimpulsschwingung in geeigneter Weise reduziert wird, kann der Steuerbereich bis zu einer Minimalhelligkeit von unter 0,01 % erweitert werden. Obwohl die Zündung der Leuchtstofflampe unabhängig vom Zeitpunk des Phasenanschnitts gewährleistet ist, bleibt ihre Emissionsfähigkeit in jedem Zustand der Helligkeitssteuerung unverändert, weil die Glühkathoden der Lampe über eine ungesteuerte Stromversorgung, insbesondere einen Heiztransformator, dauernd gespeist werden.

Ausführungsbeispiele des Erfindungsgegenstandes werden nachstehend anhand der Zeichnung erläutert. Es zeigen :
Fig. 1 ein Schaltungsschema einer erfindungsgemässen Einrichtung zusammen mit einem Phasenanschnittgerät, einem Vorschaltgerät und einer Leuchtstofflampe,
Fig. 2a und 2b Diagramme des zeitlichen Verlaufs verschiedener Spannungen im Schaltungsschema der Fig. 1, und
Fig. 3 ein Teil des Schaltungsschemas der Fig. 1 in einer Ausführungsvariante.

In Fig. 1 ist durch strichpunktierte Linien begrenzt das Schaltungsschema eines Ausführungsbeispiels der erfindungsgemässen Steuereinrichtung 1 dargestellt. Die Steuereinrichtung 1 hat verschiedene Anschlussklemmen, nämlich speiseseitig eine Anschlussklemme 2 zum Anschliessen des Phasenleiters L1 eines Wechselstromnetzes, eine Anschlussklemme 3 zum Anschliessen des Nullleiters N des Wechselstromnetzes, eine Anschlussklemme 4 zum Anschliessen des Erdleiters E des Wechselstromnetzes sowie eine Anschlussklemme 5 zum Anschliessen des gesteuerten Ausgangs eines nur schematisch dargestellten Phasenanschnittgeräts 6, das seinerseits an den Phasenleiter L1 und den Nulleiter N des Wechselstromnetzes angeschlossen ist und von üblicher, hier nicht näher erläuterter Bauart ist. Die Steuereinrichtung 1 hat lastseitig weitere Anschlussklemmen, nämlich zwei Anschlussklemmen 7 zum reihenmässigen Anschliessen eines strombegrenzenden Vorschaltgeräts 8, üblicherweise einer Drossel, und zwei Paare von Anschlussklemmen 9 und 10, die dafür vorgesehen sind, mit je einem Glühkathodenwendel 11 bzw. 12 einer Leuchtstofflampe 13 verbunden zu werden.

Zur dauernden und ungesteuerten Heizung der Glühkathodenwendel 11, 12 liegt an den paarweisen Anschlussklemmen 9 und 10 je eine Sekundärwicklung 14 bzw. 15 eines Heiztransformators 16, dessen Primärwicklung 17 demnach mit den Anschlussklemmen 2 und 3 für den Phasenleiter L1 bzw. den Nulleiter N des Wechselstromnetzes verbunden ist. Es ist ersichtlich, dass der Heiztransformator 16 auch ausserhaib der strich punktiert umrandeten Steuereinrichtung 1 angeordnetwerden könnte, wie dies für das phasenanschnittgerät 6 und das Vorschaltgerät 8 dargestellt ist. Je eine der Paarweisen Anschlussklemmen 9, 10 dient ferner dazu, die angeschlossene Leuchtstofflampe 13 während den Phasenanschnittperioden mit dem Brennspeisestrom des Wechselstromnetzes zu versorgen. Demnach ist eine der Anschlussklemmen 9 über die Anschlussklemmen 7 für das Vorschaltgerät 8 im wesentlichen mit der Anschlussklemme 5, und eine der Anschlussklemmen 10 im wesentlichen mit der Anschlussklemme 3 verbunden.

Zwischen den gesteuerten Ausgang des angeschlossenen Phasenanschnittgeräts 6 und den angeschlossenen Nulleiter N des Wechselstromnetzes, ist eine erste Triggerschaltung 18 geschaltet, welche aus der Reihenschaltung eines Widerstands 19, eines ersten Kondensators 20 und eines zweiten Kondensators 21 sowie aus einer an den Verbindungspunkt der beiden Kondensatoren 20, 21 angeschlossenen Triggerdiode 22 besteht. Eine zweite Triggerschaltung 23, welche zwischen den Ausgang des angeschlossenen Vorschaltgeräts 8 und den angeschlossenen Nulleiter N des Wechselstromnetzes geschaltet ist, weist die Reihenschaltung eines Widerstands 24 und eines Kondensators 25 sowie einen Widerstand 26 auf, der den Verbindungspunkt des Widerstands 24 und des Kondensators 25 mit der bereits erwähnten Triggerdiode 22 verbindet.

Die dargestellte Steuereinrichtung 1 enthält zudem einen weiteren Kondensator 27, welcher durch einen mit dem angeschlossenen Phasenleiter L1 des Wechselstromnetzes über die Anschlussklemme 2 in Verbindung stehenden Widerstand 28 gegenüber dem angeschlossenen Nullleiter N aufladbar ist, und welcher über eine Primärwicklung 29 eines Impulstransformators mittels der Schaltstrecke eines elektronischen Schalters 30, vorzugsweise eines Triac, entladbar ist. An die Steuerelektrode des Triac 30 ist die zu den Triggerschaltungen 18 und 23 gehörige Triggerdiode 22 angeschlossen. Wenn sich der Triac 30 im leitenden Zustand befindet, bilden der Kondensator 27 und die Primärwicklung 29 des Impulstransformators einen gedämpften Schwingkreis 31. Die beim Schliessen des Triac 30 durch den Entladungsstrom des Kondensators 27, welcher durch die Primärwicklung 29 fliesst, angeregte gedämpfte Schwingung hat hierbei eine Frequenz, die wesentlich grösser ist als die Frequenz des Wechselstromnetzes und die beispielsweise oberhalb von 20 kHz liegt.

Zwei getrennte Sekundärwicklungen 32 und 33 des genannten Impulstransformators mit der Primärwicklung 29 sind in die Speisezuleitungen der Leuchtstofflampe 13 geschaltet. Sie sind an ihren von der Leuchtstofflampe 13 abgewandten Enden durch einen Ueberbrückungskondensator 34 miteinander verbunden, so dass die Leuchtstofflampe 13, die beiden Sekundärwicklungen 32 und 33 des Impulstransformators und der Ueberbrückungskondensator 34 einen geschlossenen Zündstromkreis bilden, wie dies nachstehend noch erläutert wird.

Die Arbeitsweise der in Fig. 1 dargestellten Einrichtung 1 im Zusammenhang mit den ebenfalls dargestellten äusseren Bauteilen 6, 8 und 13 sowie dem Wechselstromnetz ist die folgende.

Das Phasenanschnittgerät 6 gibt an die Anschlussklemme 5 der Steuereinrichtung 1 in an sich bekannter Weise eine Spannung up_{A}, deren zeitlicher Verlauf in Fig. 2a im Zeitraum einer Halbwelle zwischen den angegebenen Zeitpunkten tₒ und t₆ für drei verschiedene Einstellungen des Phasenanschnittgeräts dargestellt ist. Im einen Fall, der mit einer ausgezogenen Linie des Spannungsverlaufs dargestellt ist, erfolgt der Phasenanschnitt in einem Zeitpunkt t₃ (relativ grosser Stromflusswinkel). In einem weiteren Fall, der mit einer strichpunktierten Linie des Spannungsverlaufs dargestellt ist, erfolgt der Phasenanschnitt in einem späteren Zeitpunkt t₄ (kleinerer Stromflusswinkel). In einem letzten Fall, der mit einer gestrichelten Linie des Spannungsverlaufs dargestellt ist, erfolgt der Phasenanschnitt in einem Zeit- punktt₅ kurz vor dem Nulldurchgang der spannung im Zeitpunkt t₆ (sehr kleiner Stromflusswinkel). Die in den Zeitabschnitten tₒ bis t₂ bzw. tₒ bis t₁ noch anstehende Spannung rührt von dem bei brennender Leuchtstofflampe noch fliessenden Strom her und verschwindet im Nulldurchgang des Stroms (Zeitpunkt t₁ bzw. t₂) mit steiler Flanke, wobei sich diese Flanke mit kleiner werdendem Stromflusswinkel zum Nulldurchgang tₒ verschiebt.

Die Spannung up_{A} weist danach in den im Phasenanschnittgerät 6 eingestellten Zeitpunkten t₃, t₄ oder t₅ eine senkrechte Flanke 35, 36 bzw.37 auf. In der Steuereinrichtung 1 (Fig. 1) erzeugt das Auftreten beispielsweise der Flanke 35 oder 36 über die Triggerschaltung 18 an der Steuerelektrode des Triac 30 einen Steuerimpuls. Da mit Beginn der betreffenden Halbwelle der Netzwechselspannung _{UL1}, der Kondensator27 über den mit der Anschlussklemme 2 verbundenen Widerstand aufgeladen wird, liegt die Spannung u_{c} des Kondensators 27 auch über dem Triac 30, so dass dieser durch den Steuerimpuls der Triggerdiode 22 in den leitenden Zustand geschaltet wird. Dadurch kann sich der Kondensator 27 über die nunmehr zu ihm parallel geschaltete Primärwicklung 29 des Impulstransformators entladen. In dem durch die Induktivität der Primärwicklung 29 und die Kapazität des Kondensators 27 gebildeten Parallelschwingkreis wird eine gedämpfte Schwingung erzeugt, deren erste Spannungs- und Stromamplituden relativ hoch sind. Entsprechend leistungsstarke, zeitlich abgeschwächte Schwingungen treten mit additiver Polarität an den Sekundärwicklungen 32 und 33 des Impulstransformators auf, so dass der über das Vorschaltgerät 8 an der Leuchtstofflampe 13 liegenden Speisespannung die transformierte Spannung des Schwingkreises 31 überlagert wird und die Leuchtstofflampe 13 sicher zündet. Nach erfolgter Zündung beginnt, immer innerhalb derselben Halbwelle der Netzwechselspannung und gespiesen aus dem Phasenanschnittgerät 6 sowie begrenzt durch das Vorschaltgerät 8, der reguläre Lampenstrom zu fliessen, bis der natürliche nächste Nulldurchgang des Netzwechselstroms erreicht wird. Nach einer durch die Einstellung des Phasenanschnittgeräts 6 bestimmten Pause (Fig. 2a) läuft in der nächsten Halbwelle der Netzwechselspannung der nämliche Vorgang mit umgekehrter Polarität ab.

Wie bereits erwähnt, ist mit der in Fig. 1 dargestellten Reiheneinspeisung der vom Schwingkreis 31 erzeugten höherfrequenten, gedämpften Spannung in den Zündstromkreis dieser über die Sekundärwicklungen 32 und 33, die Leuchtstofflampe 13 und den Kondensator 34 geschlossen. Somit wird die an die Leuchtstofflampe 13 angelegte Zündspannung vom Vorschaltgerät ferngehalten. In einem typischen Beispiel beträgt die Frequenz der im Schwingkreis 31 angeregten gedämpften Schwingung etwa 30 kHz und die Dauer der Schwingung etwa 0,5 ms. Da im Zeitpunkt der Triggerung des Triac 30 die Spannung u_{c} am Kondensator 27 des Schwingkreises 31 etwa 150 V beträgt und durch die Zuschaltung der Primärwicklung 29 parallel zum Kondensator 27 ein Strom von höher als 0,5 Afiiesst, ist der Schwingungszug der erzeugten gedämpften Schwingung sehr leistungsstark, also auch der an die Leuchtstofflampe 13 angelegte, auf eine Spannung von etwa 1000 V transformierte Zündimpuls.

Statt zweier getrennter Sekundärwicklungen 32, 33 des Impulstransformators kann dieser auch nur eine einzige Sekundärwicklung aufweisen. Durch die in Fig. 1 dargestellte Aufteilung in zwei gleiche Sekundärwicklungen 32, 33 mit additivem Wicklungssinn wird aber der Vorteil erzielt, dass die hohe transformierte Zündspannung des Schwingkreises 31 gegen das Potential des Nulleiters N bzw. gegen das Erdpotential halbiert wird. Auch die Spannungsbeanspruchung am Heiztransformator 16 wird durch die genannte Aufteilung gegenüber dem Erdpotential auf die Hälfte reduziert.

Neben dem vorgängig beschriebenen Betriebszustand, in welchem gemäss dem Diagramm der Fig. 2a die Flanke 35 oder 36 der angeschnittenen Halbwelle entsprechend der jeweiligen Einstellung des Phasenanschnittgeräts 6 (Fig. 1) an irgend einer mittleren Stelle t₃ bzw. t₄ zwischen den bciden aufeinanderfolgenden Nulldurchgängen der Netzspannung u_{L1} liegt, jedoch nicht in unmittelbarer Nähe eines dieser Nulldurchgänge, sind noch die Betriebszustände in Betracht zu ziehen, die vorliegen, wenn der Stromflusswinkel sehr klein ist (Zurücksteuern des Phasenanschnittgeräts 3 auf den Zeitpunkt t₅ in Fig. 2a) oder maximal ist (Vollsteuerung des Phasenanschnittgeräts).

Inbezug auf den erstgenannten Fall eines sehr kleinen eingestellten Stromflusswinkels ist zu berücksichtigen, dass die am Kondensator 27 liegende, über den Widerstand 28 zugeführte Spannung u_{c} gegenüber der vom Phasenleiter L1 des Wechselstromnetzes geführten Netzspannung _{UL1}, aus welcher die Kondensatorspannung u_{c} abgeleitet ist, nacheilend phasenverschoben ist. Im Diagramm der Fig. 2b sind die zeitlichen Verläufe der beiden Spannungen _{UL1}, und u_{c} in einer Halbwelle dargestellt, welche derjenigen des Diagramms der Fig. 2a zwischen den Zeitpunkten tₒ und t₆ entspricht. In der Fig. 2b sind die Werte der in den Phasenanschnitt-Zeitpunkten t₃, t₄ und t₅ der Fig. 2a am Kondensator 27 liegenden Spannungen u_{c} vor der Triggerung bzw. Entladung des Kondensators 27 durch die Primärwicklung 29 angedeutet. Daraus ist ersichtlich dass die Spannung u_{c} im Zeitpunkt t₅ kurz vor dem Nulldurchgang der Netzspannung _{UL1} im Zeitpunkt t₅ noch verhältnismässig gross ist, so dass auch dann, wenn das Phasenanschnittgerät 6 praktisch vollständig zurückgesteuert wird (Zeitpunkt t₅ mit Flanke 37 in Fig. 2a), eine für die Zündung der Leuchtstofflampe 13 ausreichende Zündimpulsleistung erzeugt wird. Mit anderen Worten kann mit der vorliegenden Steuereinrichtung 1 auch dann eine sichere Zündung der Leuchtstofflampe 13 erzielt werden, wenn mit dem Phasenanschnittgerät 6 ein sehr kleiner Stromflusswinkel, d. h. eine sehr geringe Helligkeit von wesentlich unter 1 %, eingestellt wird.

Wenn bei solchen Verhältnissen eines sehr kleinen eingestellten Stromflusswinkels die an der Anschlussklemme 5 anstehende Netzwechselspannung nicht mehr ausreicht, um in der gezündeten Leuchtstofflampe 13 einen Brennstrom aufrecht zu erhalten, bewirkt die abklingende, über die Sekundärwicklung 32, 33 des Impulstransformators eingespeiste höherfrequente Zündschwingung ein kurzes Weiterbrennen der Leuchtstofflampe 13, so dass eine geringe Lichthelligkeit aufrechterhalten bleibt. Da gemäss dem Diagramm der Fig. 2b mit einer weiteren Verkleinerung des Phasenanschnittwinkels, das heisst einer weiteren Annäherung des Phasenanschnitts an den Nulldurchgang der Netzspannung _{UL1}, die am Kondensator 27 liegende Spannung abnimmtt und somit die Leistung der der Leuchtstofflampe zugeführten höherfrequenten Schwingung abnimmt, erfolgt eine weitere Reduktion der Helligkeit. Dadurch wird es möglich, kontinuierlich eine Minimalhelligkeit von weniger als 0,01 % zu erreichen.

Wenn die Leuchtstofflampe aus dem Zustand geringer Helligkeit in einen Zustand grösserer Helligkeit gesteuert wird, indem mit dem Phasenanschnittgerät 6 ein grösserer Stromflusswinkel gemäss einer Verschiebung vom Zeitpunkt t₅ zwm Zeitpunkt t₄ eingestellt wird, verschiebt sich derZündmoment nach vorne. Damit wird aber gemäss dem Diagramm der Fig. 2b die am Kondensator 27 liegende Spannung u_{c} grö- sser. Dies hat die vorteilhafte Folge, dass die Leuchtstofflampe 13 bei eingestelltem höheren Lichtniveau stabil brennt. Durch eine geeignete Wahl der Werte des Widerstands 28 und des Kondensators 27 kann somit eine optimale Phasenverschiebung der am Kondensator 27 liegenden Spannung u_{c} gegenüber der Netzwechselspannung _{UL1}, erhalten werden, wodurch ein stabiles Brennen der Leuchtstofflampe und ein grosser Steuerbereich für deren Helligkeit erzielt wird.

Inbezug auf den zweiten Fall eines maximalen eingestellten Stromflusswinkels, der auch vorliegt, wenn das Phasenanschnittgerät 6 überbrückt wird, liegt an der Anschlussklemme 5 der Steuereinrichtung 1 eine reine Sinusspannung an, da sich die Zeitpunkte t₂ und t₃ im Diagramm der Fig. 2a einander bis zur Deckung der beiden Flanken annähern. In diesem Fall ist die steile Anschnittflanke 35 für die Triggerung der Zündschwingung durch die Triggerschaltung 18 und den Triac 30 nicht mehr vorhanden, so dass die Leuchtstofflampe 13 an sich nicht gezündet wird.

Um auch bei einer solchen am Phasenanschnittgerät 6 eingestellten Vollaussteuerung ein sicheres Zünden der Leuchtstofflampe 13 zu erzielen, ist die zweite Triggerschaltung 23 vorgesehen, welche sich die über den beiden Speiseleitungen der Leuchtstofflampe 13 bzw. die am Ueberbrückungskondensator 34 liegende Spannung zunutze macht. Im Normalbetrieb liegt am Kondensator 34 im wesentlichen die Brennspannung der Leuchtstofflampe, welche erheblich kleiner als die Netzspannung _{UL1} ist. Der Spannungsteiler mit dem Widerstand 24 und dem Kondensator 25 der Triggerschaltung 23 ist so dimensioniert, dass in diesem Fall die über den Widerstand 26 an der Triggerdiode 22 anliegende, geteilte Brennspannung der Leuchtstofflampe 13 die Triggerspannung der Diode 22 nicht erreicht.

Wenn aber die Leuchtstofflampe 13 nicht brennt, das heisst durch das Vorschaltgerät 8 kein Strom fliesst, ist die am Ueberbrückungskondensator 34 liegende Spannung bei voll ausgesteuertem Phasenanschnittgerät 6 identisch der Netzspannung _{UL1}. Da diese Spannung wesentlich höher als die Brennspannung der Leuchtstofflampe ist, reicht die am Kondensator25 liegende Spannung aus, um über die Triggerdiode 22 periodische Einschaltungen des Triac 30 auszulösen, bis aufgrund der dadurch erzeugten gedämpften Schwingungen die Leuchtstofflampe 13 gezündet hat. Sobald die Leuchtstofflampe brennt, wird die zweite Triggerschaltung 23 mangels ausreichender Triggerspannung inaktiv. Hierbei ist noch zu bemerken, dass im Zeitpunkt der Einschaltung des Triac 30, der gemäss dem Diagramm der Fig. 2b etwas vor dem Zeitpunkt t₃ liegt bzw. durch entsprechende Wahl der Werte der Bauelemente der Triggerschaltung 23 liegen soll, die Spannung u_{c} am Kondensator 27 trotz Nacheilung ausreichend gross ist, um einen leistungsstarken Zündimpuls zu erzeugen.

In der Triggerschaltung 18 bestimmt der sich aus den Kondensatoren 20 und 21 zusammensetzende Spannungsteiler im wesentlichen die an die Triggerdiode 22 gelangende Minimalspannung zu deren Steuerung. In Zeitpunkten, in welchen die an der Triggerschaltung 18 anliegende Spannung up_{A} so hoch ist, dass die Triggerdiode 22 Schaden nehmen könnte, begrenzt der Widerstand 19 den durch die Kondensatoren 20 und 21 fliessenden Strom, so dass die Steuerspannung an der Triggerdiode 22 auf einen sicheren Wert begrenzt wird.

Die in Fig. 1 dargestellte Einspeisung der höherfrequenten Zündenergie über die Sekundärwicklungen 32 und 33 in Reihe zum die Leuchtstofflampe 13 speisenden Wechselstromnetz hat an sich den Nachteil, dass die Sekundärwicklungen 32, 33 für den vollen Lampenstrom dimensioniert werden müssen. Statt dieser Reiheneinspeisung ist auch eine Parallelankopplung des Ausgangs des Schwingkreises 31 an den Stromkreis der Leuchtstofflampe 13 möglich. In Fig. 3 ist der für diesen Fall geänderte Teil der Steuereinrichtung 1 der Fig. 1 schematisch dargestellt.

Der dargestellte Teil zeigt wiederum die Leuchtstofflampe 13 mit Glühkathodenwendeln 11 und 12, welche über Anschlussklemmen 9 bzw 10 von den Sekundärwicklungen 14 und 15 des Heiztransformators 16 der Fig. 1 mit Heizstrom gespeist sind. Ferner ist das über die Anschlussklemmen 7 in die phasenanschnittgesteuerte Netzspeiseleitung geschaltete Vorschaltgerät 8 in Uebereinstimmung mit Fig. 1 dargestellt.

Der die zum Schwingkreis 31 der Fig. 1 gehörende Primärwicklung 29 aufweisende Impulstransformator hat eine einzige Sekundärwicklung 38, welche einerseits an die mit der Anschlussklemme 3 für den Nulleiter N (Fig. 1) verbundene Nulleitung angeschlossen und andererseits über einen Kondensator 39 mit der nicht an dieser Nulleitung liegenden Glühkathodenwendel 11 bzw. mit einer der Anschlussklemmen 9 verbunden ist. Der in Fig. 1 dargestellte Ueberbrückungskondensator 34 entfällt selbstverständlich. Die übrigen Schaltungsteile der Fig. 1 sind im wesentlichen unverändert vorhanden (in Fig. 3 nicht dargestellt).

Es ist ersichtlich, dass in der Einrichtung nach Fig. 3 die an der Sekundärwicklung 38 auftretende Zündschwingung parallel in den Netzspeisekreis der Leuchtstofflampe 13 eingespeist wird. Zufolge des Sperrkondensators 39, der einen verhältnismässig kleinen Kapazitätswert hat, da er für die Durchleitung der wesentlich höherfrequenten Zündschwingung dimensioniert ist, fiiesst der Strom der Leuchtstofflampe 13 nicht über die Sekundärwicklung 38. Dagegen bestehen die Nachteile, dass im Verhältnis zur Kapazität des Kopplungskondensators 39 nicht vernachlässigbare parasitäre Wicklungskapazitäten der Heizsekundärwicklungen 14, 15 und des Vorschaltgeräts 8 gegen das Erd- bzw. Nulleiterpotential die verfügbare, effektiv an der Leuchtstofflampe 13 wirksame Spannung der Zündschwingungen herabsetzen, so dass sich weniger gute Zündeigenschaften ergeben. Zudem liegt die Spannnug der Zündschwingungen am Vorschaltgerät 8 an, so dass dessen Wicklung für eine beträchtlich höhere als die eigentliche Betriebsspannung dimensioniert werden muss. Jedoch sind auch mit der Schaltung nach Fig. 3 wesentlich bessere Steuereigenschaften für die Leuchtstofflampe 13, insbesondere bezüglich minimaler Helligkeit, erzielbar, als mit den eingangs erwähnten, bekannten Steuereinrichtungen.

## Patentansprüche

1. Einrichtung zur Steuerung der Helligkeit von Leuchtstofflampen mittels eines einstellbaren Phasenanschnitts jeder Spannungshalbwelle eines speisenden Wechselstromnetzes, wobei der vom Zeitpunkt des Phasenanschnitts bis zum nächsten Nulldurchgang der Spannungshalbwelle geschaltete Strom über einen ein strombegrenzendes Vorschaltgerät enthaltenden Speisekreis der Leuchtstofflampe zugeführt wird, wobei ferner die Kathoden der Leuchtstofflampe dauernd und ungesteuert vom Wechselstromnetz geheizt werden, und wobei Resonanzmittel vorhanden sind, um der Leuchtstofflampe zu ihrer Zündung höherfrequente Energie zuzuführen, gekennzeichnet durch eine von der Spannung der phasenangeschnittenen Halbwelle der Netzwechselspannung speisbare Triggerschaltung (18) und einen mit der Triggerschaltung (18) verbundenen, vom Speisekreis der Leuchtstofflampe getrennten und durch die Netzwechselspannung aufladbaren, gedämpften Schwingkreis (31), an welchen die Leuchtstofflampe wechselstrommässig anschliessbar ist, wobei die durch die Triggerschaltung (18) ausgelöste gedämpfte Schwingung des Schwingkreises (31) eine höhere Frequenz als die Frequenz der Netzwechselspannung hat und zu Beginn der Auslösung eine solche elektrische Leistung aufweist, die zur Zündung der Leuchtstofflampe ausreicht.

2. Einrichtung nach Anspruch 1, dadurch gekennzeichnet, dass der Schwingkreis einen Kondensator und eine über einen elektronischen Schalter an den Kondensator anschaltbare Induktivität enthält, wobei der elektronische Schalter zu seiner Steuerung an die Triggerschaltung angeschlossen ist, und dass der Kondensator zu seiner periodischen Aufladung über einen Ladewiderstand an die Netzwechselspannung anschliessbar ist.

3. Einrichtung nach Anspruch 2, dadurch gekennzeichnet, dass die Induktivität die Primärwicklung eines Impulstransformators ist, dessen mindestens eine Sekundärwicklung an einen Speisestromkreis für die Leuchtstofflampe angeschlossen ist.

4. Einrichtung nach Anspruch 3, dadurch gekennzeichnet, dass die Sekundärwicklung des Impulstransformators in Reihe in den Speisestromkreis für die Leuchtstofflampe geschaltet ist.

5. Einrichtung nach Anspruch 4, dadurch gekennzeichnet, dass der Impulstransformator zwei getrennte Sekundärwicklungen hat, welche je auf einer Seite von Anschlüssen für die Leuchtstofflampe in den Speisestromkreis für die Leuchtstofflampe geschaltet sind.

6. Einrichtung nach Anspruch 3, dadurch gekennzeichnet, dass die Sekundärwicklung des Impulstransformators galvanisch getrennt, beispielsweise über einen Kondensator, parallel an den Speisestromkreis für die Leuchtstofflampe geschaltet ist.

7. Einrichtung nach einem der Ansprüche 2 bis 6, dadurch gekennzeichnet, dass der Kondensator des Schwingkreises und sein Ladewiderstand derart dimensioniert sind, dass die am Kondensator liegende Ladespannung gegenüber der Netzwechselspannung nacheilend phasenverschoben ist.

8. Einrichtung nach einem der Ansprüche 1 bis 7, dadurch gekennzeichnet, dass die von der Spannung der phasenangeschnittenen Halbwelle der Netzwechselspannung speisbare Triggerschaltung ein spannungsteilendes Widerstands-Kondensatorglied und eine Schaltdiode enthält.

9. Einrichtung nach einem der Ansprüche 1 bis 8, dadurch gekennzeichnet, dass eine weitere Triggerschaltung für die Auslösung der gedämpften Schwingung des Schwingkreises vorhanden ist, welche zu ihrer Speisung parallel an den Speisestromkreis für die Leuchtstofflampe angeschlossen ist, um die gedämpfte Schwingung zur Zündung der Leuchtstofflampe dann auszulösen, wenn die Spannungshalbwelle des Wechselstromnetzes keine Phasenanschnittsflanke hat.

10. Einrichtung nach Anspruch 2, dadurch gekennzeichnet, dass die weitere Triggerschaltung ein spannnunsteilendes Widerstands-Kondensatorglied und eine Schaltdiode enthält.

## Claims

1. Device for controlling the brightness of fluorescent lamps by means of an adjustable phase control of each voltage halfwave of a feeding alternating-current system, the current switched from the time of the phase control to the next zero transition of the voltage halfwave being supplied via a feed circuit comprising a current-limiting ballast to the fluorescent lamp, the cathodes of the fluorescent lamp furthermore being continuously and un- controlledly heated by the alternating current system, and resonance means being provided to supply higher-frequency energy to the fluorescent lamp for its ignition, characterized by a trigger circuit (18) which can be fed by the voltage of the phase-controlled halfwave of the system alternating voltage and a damped resonant curcuit (31) which is separate from the feed circuit of the fluorescent lamp, which can be charged by the system alternating voltage, which is connected to the trigger circuit (18) and to which the fluorescent lamp can be connected with respect to alternating current, the damped oscillation of the resonant circuit (31) triggered by the trigger circuit (18) having a higher frequency than the frequency of the system alternating voltage and exhibiting at the beginning of the triggering and electric power which is sufficient for igniting the fluorescent lamp.

2. Device according to Claim 1, characterized in that the resonant circuit contains a capacitor and an inductance which can be connected to the capacitor via an electronic switch, the electronic switch being connected to the trigger circuit so that it can be controlled, and in that the capacitor can be connected to the system alternating voltage via a charging resistor before being periodically charged.

3. Device according to Claim 2, characterized in that the inductance is the primary winding of a pulse transformer the at least one secondary winding of which is connected to a feed circuit for the fluorescent lamp.

4. Device according to Claim 3, characterized in that the secondary winding of the pulse transformer is series-connected into the feed circuit for the fluorescent lamp.

5. Device according to Claim 4, characterized in that the pulse transformer has two separate secondary windings which are each connected on one side of connections for the fluorescent lamp into the feed circuit for the fluorescent lamp.

6. Device according to Claim 3, characterized in that the secondary winding of the pulse transformer is connected metallically isolated, for example via a capacitor, in parallel to the feed circuit for the fluorescent lamp.

7. Device according to one of Claims 2 to 6, characterized in that the capacitor of the resonant circuit and its charging resistor are dimensioned in such a manner that the charging voltage present across the capacitor is phase-shifted with lag compared with the system alternating voltage.

8. Device according to one of Claims 1 to 7, characterized in that the trigger circuit, which can be fed by the voltage of the phase-controlled halfwave of the system alternating voltage, contains a voltage-dividing resistor-capacitor section and a switching diode.

9. Device according to one of Claims 1 to 8, characterized in that a further trigger circuit for triggering the damped oscillation of the resonant circuit exists which, for its feed, is connected in parallel to the feed circuit for the fluorescent lamp in order to trigger the damped oscillation for igniting the fluorescent lamp when the voltage halfwave of the alternating current system does not have a phase-controlled edge.

10. Device according to Claim 2, characterized in that the further trigger circuit contains a voltage-dividing resistor-capacitor section and a switching diode.

## Revendications

1. Dispositif pour commander la luminosité de lampes fluorescentes par un déphasage réglable de chaque alternance de tension d'un réseau à courant alternatif d'alimentation, dans lequel le courant commuté depuis le moment du déphasage jusqu'au prochain passage par zéro de l'alternance de tension est fourni à la lampe fluorescente par l'intermédiaire d'un circuit d'alimentation ayant un dispositif limiteur de courant disposé en amont, dans lequel, en outre, les cathodes de la lampe fluorescente sont chauffées en permanence et d'une manière non commandée par le réseau à courant alternatif et dans lequel des moyens à résonance sont prévus pour amener de l'énergie à plus haute fréquence aux lampes fluorescentes en vue de leur allumage, caractérisé par un circuit de déclenchement (18) pouvant être alimenté par la tension de l'alternance à déphasage de la tension alternative de réseau et un circuit oscillant amorti (31) séparé du circuit d'alimentation de la lampe fluorescente, pouvant être chargé par la tension alternative de réseau, et connecté au circuit de déclenchement (18), auquel la lampe fluorescente peut être connectée en courant alternatif, l'oscillation amortie du circuit oscillant (31), qui est déclenchée par le circuit de déclenchement, ayant une fréquence supérieure à celle de la tension alternative du réseau et possédant, au début du déclenchement, une puissance électrique suffisante pour allumer la lampe fluorescente.

2. Dispositif suivant la revendication 1, caractérisé en ce que le circuit oscillant contient un condensateur et une inductance pouvant être connectée au condensateur au moyen d'un commutateur électronique, le commutateur électronique étant connecté au circuit de déclenchement en vue de sa commande et le condensateur pouvant être connecté par l'intermédiaire d'une résistance de charge à la tension alternative de réseau en vue de sa charge périodique.

3. Dispositif suivant la revendication 2, caractérisé en ce que l'inductance est l'enroulement primaire d'un transformateur d'impulsions qui présente au moins un enroulement secondaire connecté à un circuit d'alimentation pour la lampe fluorescente.

4. Dispositif suivant la revendication 3, caractérisé en ce que l'enroulement secondaire du transformateur d'impulsions est connecté en série dans le circuit d'alimentation pour la lampe fluorescente.

5. Dispositif suivant la revendication 4, caractérisé en ce que le transformateur d'impulsions comporte deux enroulements secondaires séparés qui sont chacun montés d'un côté de connexions destinées à la lampe fluorescente, dans le circuit d'alimentation pour la lampe fluorescente.

6. Dispositif suivant la revendication 3, caractérisé en ce que l'enroulement secondaire du transformateur d'impulsions est connecté en parallèle au circuit d'alimentation pour la lampe fluorescente de manière électriquement isolante, par exemple par l'intermédiaire d'un condensateur.

7. Dispositif suivant l'une quelconque des revendications 2 à 6, caractérisé en ce que le condensateur du circuit oscillant et sa résistance de charge sont dimensionnés d'une manière telle que la tension de charge présente au niveau du condensateur soit déphasée avec un retard par rapport à la tension alternative de réseau.

8. Dispositif suivant l'une quelconque des revendications 1 à 7, caractérisé en ce que le circuit de déclenchement pouvant être alimenté par la tension de l'alternance à déphasage de la tension alternative de réseau contient un élément à résistance-condensateur diviseur de tension et une diode de commutation.

9. Dispositif suivant l'une quelconque des revendications 1 à 8, caractérisé en ce qu'il comporte un autre circuit de déclenchement servant à déclencher l'oscillation amortie du circuit oscillant qui est connecté, en vue de son alimentation, en parallèle au circuit d'alimentation pour la lampe fluorescente afin de déclencher l'oscillation amortie servant à l'allumage de la lampe fluorescente lorsque l'alternance de tension du réseau de courant alternatif ne présente pas de flanc de déphasage.

10. Dispositif suivant la revendication 2, caractérisé en ce que l'autre circuit de déclenchement contient un élément à résistance-condensateur diviseur de tension et une diode de commutation.
